# EUROPÄISCHE PATENTSCHRIFT

(11) **EP 0 017 282 B1**
(45) Veröffentlichungstag und Bekanntmachung des Hinweises auf die Patenterteilung: **20.01.1982**
(21) Anmeldenummer: 80200259.2
(22) Anmeldetag: 21.03.1980
(51) Int. Cl.: B26B 19/38

(54) **Trockenrasierapparat**
Dry-shaver
Rasoir à sec

(30) Priorität: 31.03.1979 DE 2913017
(43) Veröffentlichungstag der Anmeldung: 15.10.1980
(73) Patentinhaber: Braun Aktiengesellschaft, Frankfurt am Main (DE)
(72) Erfinder: Schreiber, Friedrich, D-6000 Frankfurt 56 (DE); Kirchner, Horst, D-6236 Eschborn (DE)
(74) Vertreter: Einsele, Rolf

## Beschreibung

Die Erfindung bezieht sich auf einen Trockenrasierapparat mit einem bewegbaren Messerkopf und einer mit diesem zusammenwirkenden Scherfolie, die an den in Längsrichtung des Messerkopfes verlaufenden Seitenwänden einer vom Apparategehäuse abnehmbaren Halterung gewölbt eingespannt ist. Ein solcher Trockenrasierapparat ist in der DE-PS 1 284 323 beschrieben und dargestellt.

Um die Scherfolienhalterung vom Messerkopf abheben zu können, darf die Scherfolie den Messerkopf nirgends hinterschneiden, weil sonst der Messerkopf dem Abheben der Scherfolienhalterung im Wege stünde. Der mögliche Umschlingungswinkel der Scherfolie kann aus diesem Grunde nicht grösser als 180 Grad sein. In der Praxis wählt man Umschlingungswinkel von etwa 120 Grad, damit die Scherfolie beim Abheben sofort vom Messerkopf freikommt und nicht von diesem beschädigt wird.

Dieser relativ geringe Umschlingungswinkel hat den Nachteil, dass die aktive Scherfläche des Trockenrasierapparates vergleichsweise klein ist. Dadurch ergibt sich eine geringere Scherleistung. Weil die Scherfolienhalterung sich zum Gehäuse des Trockenrasierapparates hin erweitern soll, damit sie ebenfalls beim Abheben sofort vom Messerkopf freikommt, muss der Trockenrasierapparat wesentlich dicker sein als der Durchmesser des Messerkopfes. Dadurch hat er eine plumpe Form, was nicht nur optisch unschön wirkt, sondern auch seine Handlichkeit nachteilig beeinflusst.

Es sind ältere Trockenrasierapparate bekannt, bei denen die Scherfolie ohne eine zusätzliche Verstärkung oder eine abnehmbare Halterung einfach über den Messerkopf gespannt (DE-PS 802 052) ist. Bei diesen Konstruktionen kann man grundsätzlich auch grosse Umschlingungswinkel vorsehen, weil die Scherfolie beim Abnehmen vom Messerkopf nicht abgehoben sondern abgewickelt wird. Neben anderen prinzipiellen Mängeln solcher Konstruktionen hat es sich aber als nachteilig erwiesen, dass die infolge ihrer geringen Dicke von etwa 0,05 mm sehr empfindliche Scherfolie häufig durch zu festes Aufspannen auf den Messerkopf oder auch durch andere ungeschickte Handhabung beschädigt wurde. Hiervon abgesehen, bereitet das Entfernen und Wiederaufspannen der Scherfolie beträchtlichen Arbeitsaufwand und erfordert Geschick, so dass diese zum Reinigen des Trockenrasierapparates erforderliche Arbeit häufig als lästig empfunden wurde.

Eine andere bekanntgewordene Möglichkeit, einen grossen Umschlingungswinkel zu erzielen, besteht darin, die Scherfolie wie ein Rohr oder Rohrabschnitt auszubilden und in Längsrichtung auf einen zylinderförmigen Messerkopf zu schieben. Solche Konstruktionen haben sich in der Praxis ebenfalls nicht durchgesetzt, weil die leicht verletzliche Scherfolie beim Aufschieben durch die Kanten der einzelnen Schermesser des Messerkopfes beschädigt werden kann. Dies gilt vor allem für die Vorderkante der Scherfolie, welche beim Aufschieben ungeschützt offenliegt.

Der vorliegenden Erfindung liegt die Aufgabe zugrunde, einen Trockenrasierapparat der eingangs genannten Art zu entwickeln, bei dem die Scherfolie einerseits den Messerkopf hinterschneiden und mit einem Winkel von mehr als 180 Grad umschlingen darf, bei dem es aber dennoch möglich ist, die Scherfolie ohne Beschädigungsgefahr rasch und auf einfache Weise vom Messerkopf zu entfernen und diesen damit zur Inspektion und Reinigung freizulegen.

Diese Aufgabe wird erfindungsgemäss dadurch gelöst, dass zumindest eine der Seitenwände mindestens teilweise um eine in Längsrichtung des Scherkopfes verlaufende Schwenkachse ausklappbar ausgebildet ist.

Diese erfindungsgemässe Lösung ist sowohl bei Trockenrasierapparaten mit hin- und hergehendem Messerkopf als auch bei anders gestalteten Trockenrasierapparaten mit einem Messerkopf-Scherfolien-System möglich, z.B. einem Trockenrasierapparat mit einer um eine horizontale Achse rotierenden Messerwalze oder einer pendelnden Messeranordnung. Der Vorteil der vorliegenden Erfindung liegt darin, dass auch bei Trockenrasierapparaten, bei denen die Scherfolie den Messerkopf hinterschneidet oder mit mehr als 180 Grad umschlingt, die Scherfolie ohne Mühe rasch und ohne Gefahr einer Beschädigung vom Messerkopf entfernt oder wieder aufgesetzt werden kann. Da diese Arbeitsgänge in der Regel nach jeder Benutzung des Trockenrasierapparates durchgeführt werden, um den Messerkopf mit einer Bürste zu reinigen, wird durch diese Vereinfachung und Verbesserung die Handhabung des Trockenrasierapparates wesentlich erleichtert.

Ein weiterer Vorteil liegt darin, dass die Scherfolienhalterung in ihrer Betriebsstellung schmaler sein kann als der Durchmesser des Messerkopfes. Dadurch kann der Trockenrasierapparat insgesamt weniger dick sein als herkömmliche Trockenrasierapparate. Weiterhin ist als Vorteil der Erfindung hervorzuheben, dass die Scherfolienhalterung mit der Scherfolie im ausgeklappten Zustand besser zu reinigen ist als ein herkömmlicher Scherkopfrahmen mit Scherfolie.

Es ist nicht zwingend erforderlich, die eine oder beide Seitenwände der Scherfolienhalterung komplett ausklappbar auszubilden, es genügt, wenn die jeweilige Seitenwand teilweise ausklappbar ist, nämlich immer mit dem entsprechend den Massen der Scherfolie bemessenen Teil der Seitenwand, der die Halterungsmittel für die Scherfolie trägt.

Eine vorteilhafte Ausgestaltung der Erfindung besteht darin, dass die Seitenwand durch eine Rasteinrichtung in eine Betriebsstellung fixierbar ist, in der die Scherfolie den Messerkopf mit einem grossen Winkel umschlingt. Diese Ausführungsform ist konstruktiv besonders zweckmässig und besonders einfach in ihrer Handhabung. Gegenüber bisherigen Trockenrasierapparaten mit Scherkopfrahmen ist zum Entfernen oder Aufsetzen der Scherfolienhalterung mit der Scherfolie lediglich ein einziger zusätzlicher Arbeitsgang, nämlich das Ausklappen oder Einklappen der einen Seitenwand oder zumindest eines Teiles derselben erforderlich.

Besonders grosse Umschlingungswinkel der Scherfolie erreicht man gemäss einer anderen vorteilhaften Ausgestaltung der Erfindung, die darin besteht, dass die Scherfolienhalterung durch zwei Halterteile gebildet ist, welche zangenartig um eine gemeinsame Achse schwenkbar sind. Dabei haben die Halterteile vorteilhaft je eine Fläche, die mit je zwei Armen an der Achse gehalten ist, wobei die Scherfolie ihrerseits an diesen Flächen befestigt ist.

Die Anordnung eines Langhaarschneidesystems ist gemäss einer weiteren Ausgestaltung der Erfindung vorteilhaft auf einer der ausklappbaren Seitenwände möglich, wobei das Langhaarschneidsystem nach Aufstecken der Scherfolienhalterung mit einer Antriebsvorrichtung einkuppelbar sein kann.

Weitere Vorteile der Erfindung ergeben sich aus der nachfolgenden Beschreibung zweier der zahlreich möglichen Ausführungsformen der Erfindung. Dabei wird auf die Zeichnung Bezug genommen. Diese zeigt:
Fig. 1 den Scherkopf eines Trockenrasierapparates im Querschnitt, wobei alle für das Verständnis der Erfindung unwesentliche Teile weggelassen wurden,
Fig. 2 den Scherkopf in perspektivischer Ansicht,
Fig. 3 eine vereinfachte perspektivische Darstellung einer Variante der Scherfolienhalterung mit Messerkopf

Die Fig. 1 zeigt ein Gehäuse 1 eines Trockenrasierapparates mit aufgesteckter rahmenartiger Scherfolienhalterung 2. Die Scherfolienhalterung 2 hat parallel zu einem Messerkopf 3 verlaufende Seitenwände 4 und 5. Bei dem Messerkopf 3 kann es sich um einen hin- und hergehenden Messerblock, aber auch um eine umlaufende Messerwalze handeln; er kann mit dem Antriebshebel des im Gehäuse untergebrachten, nicht dargestellten Motors, fest oder lösbar verbunden sein bzw. im Falle einer Messerwalze im Gehäuse fest oder lösbar gelagert sein, so dass der Messerkopf beim Abnehmen der Scherfolienhalterung entweder aus seinen lagern mit abgehoben wird oder am Antriebselement verbleibt.

Ein Teil 6 der Seitenwand 5 ist um eine in Längsrichtung des Messerkopfes 3 verlaufende Schwenkachse 7 nach aussen wegklappbar, so dass sie die in der Zeichnung gestrichelt dargestellte Stellung einzunehmen vermag. Eine Scherfolie 8 ist einerseits an der Seitenwand 4, andererseits an dem wegklappbaren Teil 6 der Seitenwand 5 befestigt. Dieser Teil 6 ist, wie in Fig. 2 angedeutet, mindestens so breit wie die Scherfolie 8 und umfasst die Halterungsmittel 8' für die Scherfolie 8. Durch eine Rasteinrichtung 9 ist der Teil 6 der Seitenwand 5 im aus- und eingeklappten Zustand arretiert. Dabei liegt die Scherfolie 8 mit einem grossen Umschlingungswinkel gegen den Messerkopf 3 an. Nicht dargestellt ist in der Zeichnung, dass der Teil 6 der Seitenwand 5 ein Langhaarschneidsytem tragen kann, welches nach dem Aufstecken der Scherfolienhalterung 2 mit einer ebenfalls nicht dargestellten Antriebsvorrichtung einkuppelbar ist.

Die beschriebene Einrichtung wirkt wie folgt: Zum Abnehmen der Scherfolienhalterung 2 mit der Scherfolie 8 wird zunächst der Teil 6 der Seitenwand 5 nach aussen weggeklappt, so dass der Teil 6 in die gestrichtelt dargestellte Stellung gelangt. Dabei ist die Rastkraft der Rasteinrichtung 9 zu überwinden. Wenn sich der Teil 6 der Seitenwand 5 in seiner ausgeklappten Stellung befindet, hat sich die Scherfolie 8 teilweise vom Messerkopf 3 abgewickelt, so dass ihr Umschlingungswinkel kleiner geworden ist. Dadurch kann die Scherfolienhalterung 2 mit der Scherfolie 8 leicht nach oben hin vom Gehäuse 1 des Trockenrasierapparates abgehoben werden, ohne dass die Gefahr einer Beschädigung der Scherfolie 8 oder des Messerkopf 3 besteht.

Die Fig. 3 zeigt einen Messerkopf 11 in Form einer Messerwalze, über den eine gestrichelt dargestellte Scherfolie 12 gespannt ist. Die Enden der Scherfolie 12 sind an zwei Flächen 13 und 14 befestigt, welche mittels jeweils zwei Armen 15, 16 bzw. 17, 18 an einer Achse 19, 19' angelenkt sind. Auf diese Weise bilden die Flächen 14 mit den Armen 15, 16 und die Flächen 13 mit den Armen 17, 18 zwei Halteteile 20 und 21, die zangenartig um die gemeinsame Achse 19,19' schwenkbar sind.

Zum Aufsetzen der Scherfolie 12 auf den Trokkenrasierapparat wird die aus den beiden Halteteilen 20, 21 bestehende Scherfolienhalterung mit der Scherfolie 12 zunächst mit nach aussen geschwenkten Flächen 13, 14 auf den Scherkopf 11 gesetzt. Dann werden die Flächen 13, 14 aufeinander zu verschwenkt, so dass die Scherfolie sich mit zunehmendem Umschlingungswinkel an den Messerkopf 11 anlegt. Am-Trockenrasierapparatgehäuse angebrachte Haltevorrichtungen halten in der Endstellung die aufeinander zugeschwenkten Fläche 13 und 14fest.

## Patentansprüche

1. Trockenrasierapparat mit einem bewegbaren Messerkopf (3, 11) und einer mit diesem zusammenwirkenden Scherfolie (8, 12), die an den in Längsrichtung des Messerkopfes verlaufenden Seitenwänden (5, 6, 13, 14) einer vom Apparategehäuse abnehmbaren Halterung (2) gewölbt eingespannt ist, dadurch gekennzeichnet, dass zumindest eine der Seitenwände (5, 6, 13, 14) mindestens teilweise, '!Jm eine in Längsrichtung des Messerkopfes (3, 11) verlaufende Schwenkachse (7,19, 19') ausklappbar gebildet ist.

2. Trockenrasierapparat nach Anspruch 1, dadurch gekennzeichnet, dass der ausklappbare Teil (6) der Seitenwand (5) durch eine Rasteinrichtung (9) in eine Betriebsstellung fixierbar ist, in der die Scherfolie (8) den Messerkopf (3) mit einem grossen Winkel umschlingt.

3. Trockenrasierapparat nach Anspruch 1, dadurch gekennzeichnet, dass die Scherfolienhalterung durch zwei Halteteile (20, 21) gebildet ist, welche zangenartig um eine gemeinsame Achse (19, 19') schwenkbar sind.

4. Trockenrasierapparat nach Anspruch 3, dadurch gekennzeichnet, dass die Halteteile (20,21) jeweils eine Fläche (13, 14) haben, die mit jeweils zwei Armen (15, 16, 17, 18) an der Achse (19, 19') gehalten ist und dass die Scherfolie (12) an diesen Flächen (13,14) befestigt ist.

5. Trockenrasierapparat nach Anspruch 1 oder einem der folgenden, dadurch gekennzeichnet, dass eine der ausklappbaren Seitenwände (6, 13, 14) ein Langhaarschneidsystem trägt, welches nach Aufstecken der Scherfolienhalterung (2) mit einer Antriebsvorrichtung einkuppelbar ist.

## Claims

1. Dry shaver with a movable cutting head (3, 11) and a shaving foil (8,12) cooperating with this head and fixed in a curved manner on to the side walls, (5, 6, 13, 14) of a mounting (2) which is removable from the shaver housing, these side walls running in the longitudinal direction of the cutting head, characterised in that at least one of the side walls (5, 6, 13, 14) is at least partially formed so as to be capable of swinging out around a swivel axis (7,19,19') running in the longitudinal direction of the cutting head (3, 11).

2. Dry shaver according to claim 1, characterised in that the part (6) of the side wall (5) which can swing out can be fixed in an operating position by a locking device (9), and in this position the shaving foil (8) passes through a wide angle round the cutting head (3).

3. Dry shaver according to claim 1, characterised in that the shaving foil mounting is formed by two holding sections (20, 21) which are pivotable in a gripping manner around a common axis (19, 19').

4. Dry shaver according to claim 3, characterised in that the holding sections (20, 21) each have a surface (13, 14) which is held on the axis (19, 19') by two arms (15, 16, 17, 18), and that the shaving foil (12) is connected to these surfaces (13,14).

5. Dry shaver according to claim 1 or any one of the following claims, characterised in that one of the side walls (6, 13, 14) which can swing out has a system for cutting long hair, which can be actuated by an operating device after attaching the shaving foil mounting (2).

## Revendications

1 - Rasoir à sec comprenant une tête de coupe mobile (2, 11) et une grille (8, 12) coopérant avec celle ci et qui est tendue avec une forme bombée sur les parois latérales (5, 6,13,14) d'une monture (2) amovible du boîtier du rasoir, qui s'étendent dans la direction longitudinale de la tête de coupe, caractérisé en ce qu'au moins l'une des parois latérales (5, 6, 13, 14) est réalisée pour pouvoir basculer vers l'extérieur, au moins en partie, autour d'un axe de rotation (7, 19, 19') qui s'étend dans la direction longitudinale de la tête de coupe (3, 11).

2 - Rasoir à sec suivant la revendication 1, caractérisé en ce que la partie basculante (6) de la paroi latérale (5) peut être bloquée par un dispositif de verrouillage (9) dans une position de fonctionnement dans laquelle la grille (8) embrasse la tête de coupe (3) avec un grand angle.

3 - Rasoir à sec suivant la revendication 1, caractérisé en ce que la monture de la grille est formée par deux parties de fixation (20, 21) qui peuvent pivoter en tenaille autour d'un axe commun (19,19').

4 - Rasoir à sec suivant la revendication 2, caractérisé en ce que les parties de fixation (20, 21) ont chacune une surface (13, 14) qui est tenue sur l'axe (19, 19') chacune au moyen de deux bras (15, 16, 17, 18) et en ce que la grille (12) est fixée à ces surfaces (13, 14).

5 - Rasoir à sec suivant la revendication 1 ou l'une des suivantes, caractérisé en ce qu'une des parois latérales basculantes (6, 5, 13, 14) porte un dispositif de coupe des poils longs qui peut être accouplé à un dispositif d'entraînement après l'emboîtement de la monture de grille (2).
